# FASCICULE DE BREVET EUROPEEN

(11) **EP 0 230 175 B1**
(45) Date de publication et mention de la délivrance du brevet: **15.03.1989**
(21) Numéro de dépôt: 86402662.0
(22) Date de dépôt: 02.12.1986
(51) Int. Cl.: B66C 1/66, B63B 23/40

(54) **Dispositif de levage pour la mise à l'eau et le relevage d'objets flottants, notamment de bateaux**
Hebevorrichtung zum Aussetzen und Heben von schwimmenden Gegenständen, insbesondere Booten
Lifting device for launching and picking-up floating objects, particularly boats

(30) Priorité: 11.12.1985 FR 8518568
(43) Date de publication de la demande: 29.07.1987
(73) Titulaire: INSTITUT FRANCAIS DU PETROLE, 92502 Rueil-Malmaison (FR)
(72) Inventeur: Magneville, Pierre, F-78540 Vernouillet (FR)
(74) Mandataire: Kermarrec, Michèle

(56) Documents cités:
- DE-A- 1 956 743
- DE-C- 3 342 476
- FR-A- 703 964
- FR-A- 2 405 181
- GB-A- 185 785
- GB-A- 2 150 903
- US-A- 1 471 094

## Description

L'invention a pour objet un dispositif de levage permettant la mise à l'eau et le relevage d'objets flottants tels que des véhicules marins.

L'invention concerne plus précisément un dispositif de levage comportant un élément d'accrochage suspendu, adapté à être couplé avec la charge pendant les opérations de mise à l'eau ou de relevage.

Le dispositif de levage selon l'invention est particulièrement bien adapté à la manoeuvre de bateaux soumis, en raison de la houle, à des mouvements relatifs par rapport aux engins de levage. C'est le cas notamment pour des objets flottants, des véhicules de faible tonnage par exemple, qui doivent être mis à l'eau ou relevés par un système de levage sur un navire.

On connaît des dispositifs de levage comportant un élément d'accrochage qui est suspendu par des câbles à un engin de levage. On manoeuvre celui-ci pour abaisser l'élément d'accrochage jusqu'à l'amener dans une position où on peut lui fixer un ou plusieurs crochets solidaires de la charge, soit directement, soit par l'intermédiaire de câbles.

La manoeuvre est en général contrariée par les mouvements horizontaux ou verticaux de l'objet ou du véhicule flottant, relativement au dispositif de levage, sous l'effet de la houle, qui souvent désaccouplent les crochets et l'élément d'accrochage. L'opération de saisie du crochet ou des crochets doit souvent être renouvelée plusieurs fois. Aux difficultés et aux dangers de manoeuvre s'ajoutent les risques de collision dans le cas où le bateau est soulevé ou déposé depuis un navire principal, surtout lorsque la mer est forte.

Le dispositif de levage selon l'invention permet d'éviter les inconvénients ci-dessus mentionnés.

Il comporte un élément d'accrochage suspendu relié par des câbles à des moyens de manoeuvre et comporte un crochet unique solidaire de l'objet, dont la concavité est tournée vers le bas. Il est caractérisé en ce que la face inférieure de ce crochet, du côté concave de celui-ci, est plus large que sa face opposée et ses faces latérales sont inclinées l'une par rapport à l'autre, et en ce que l'élément d'accrochage comporte un logement pour le crochet associé à des moyens ressorts adaptés à s'appliquer contre les faces latérales du crochet, lorsque celui-ci vient en appui contre le fond du logement.

Les moyens ressorts sont, par exemple, des ressorts disposés de part et d'autre du logement, ces ressorts étant écartés par l'introduction du crochet dans le logement. On peut utiliser par exemple des ressorts à lame.

De préférence, le crochet comporte une pointe plus fine, la largeur de la pointe étant choisie inférieure à l'écartement des ressorts en position détendue, de manière qu'un déplacement de l'élément d'accrochage vers la pointe du crochet libère celui-ci des ressorts.

La forme particulière donnée au crochet dans sa partie centrale qui vient s'appuyer contre le fond du logement et l'utilisation de moyens ressorts venant en appui contre les faces latérales du crochet suffisent, lorsque l'élément d'accrochage est venu le prendre, à maintenir le couplage quels que soient les mouvements de l'objet relativement au dispositif de levage, notamment les mouvements verticaux.

Le choix des dimensions du crochet au voisinage de sa pointe relativement à celles du logement permet, par un abaissement et un déplacement latéral de l'élément d'accrochage relativement au crochet, de libérer celui-ci à la fin de la manoeuvre.

D'autres caractéristiques et avantages du dispositif selon l'invention apparaîtront à la lecture de la description d'un mode de réalisation particulier donné à titre d'exemple non limitatif, en se reportant aux dessins annexés où:
- la figure 1 représente schématiquement, en perspective, l'élément d'accrochage et le crochet solidaire de la charge;
- la figure 2 montre, en vue de côté, une partie du crochet et la forme particulière qui est donnée à sa section dans sa zone d'appui contre l'élément d'accrochage et au voisinage de sa pointe, les parties hachurées représentant la section transversale du crochet en différents emplacements;
- la figure 3 représente schématiquement le crochet en position de couplage dans son logement de l'élément d'accrochage;
- la figure 4 représente une vue latérale partielle de la base de l'élément d'accrochage montrant une des poulies sur lesquelles s'appuie le câble de support; et
- la figure 5 représente schématiquement, en coupe, le crochet dans le fond de son logement et les moyens-ressorts venant exercer latéralement sur lui des forces de couplage.

Le dispositif de levage comporte (Figs. 1, 3) un crochet unique 1 fixé à un socle 2, lui-même solidaire de la charge à soulever. Le socle est disposé à l'aplomb du centre de gravité. Si la charge est constituée par un bateau, on dispose le crochet de préférence sur une plateforme dégagée de la superstructure. La concavité du crochet est dirigée vers le bas.

Le dispositif de levage comporte aussi un élément d'accrochage 3 en forme de V comprenant deux bras 4, 5 de forme triangulaire solidaires l'un de l'autre à leur partie inférieure. Les deux bras 4, 5 délimitent entre eux un logement 6 pour le crochet 1 (Fig. 3). Ils comportent chacun deux plaques parallèles 7 réunies l'une à l'autre à leur partie supérieure par une paroi arrondie 8. Les deux parois arrondies 8 des deux bras sont inclinées symétriquement de part et d'autre de la verticale et constituent des guides pour centrer l'élément d'accrochage 3 par rapport au crochet. A l'intérieur de chaque bras sont disposées plusieurs poulies 9 (Fig. 4) dont les axes 10 sont fixés aux plaques 7 en regard. Un guide tubulaire 11 est disposé à la partie supérieure de chaque bras (4, 5). Il peut pivoter par rapport au bras correspondant sur un axe 12 supporté également par les deux plaques opposées 7. L'élément d'accrochage 3 est supporté par un câble 13 qui pénètre dans un des guides tubulaires 11, passe sur toutes les poulies 9 disposées à l'intérieur des deux bras et ressort par le guide tubulaire opposé. Les poulies sont disposées de manière que le câble passe à la base des deux bras en contournant la zone centrale où est ménagé le logement 6 pour le crochet 1.

Le dispositif de levage comporte également un tablier de protection 14 constitué de deux plaques 15, 16 réalisées en un matériau amortisseur, en élastomère par exemple, qui sont disposées parallèlement l'une à l'autre, à l'extérieur des deux bras et fixées aux plaques 7 par des boulons 17.

Le tablier 14 a pour objet d'amortir les chocs qui peuvent se produire entre l'élément d'accrochage et les superstructures du bateau lors des manoeuvres.

Le câble 13 est relié à une grue ou un palan d'un type connu et non représenté. Un système anti-pi- lonnement d'un type également connu peut être utilisé pour amortir les à-coups dus aux mouvements verticaux particulièrement amples de la charge relativement au palan, sous l'effet de la houle par exemple.

On voit sur la figure 2 que la cavité du crochet est tournée vers le bas et que la section de sa partie centrale 1a, qui vient en appui contre le fond du logement 6 de l'élément d'accrochage 3, a une forme trapézoïdale. Le crochet est plus large du côté de sa face d'appui contre le fond du logement que du côté opposé. Les deux parois latérales 18 (Fig. 4) sont inclinées l'une vers l'autre. La section du crochet va en diminuant vers sa pointe 19. La largeur de la face d'appui 20 du crochet est sensiblement adaptée à la largeur du logement 6 (Fig. 4). Des moyens ressorts 21 sont disposés de part et d'autre du logement. Ce sont, par exemple, des ressorts à lame disposés symétriquement à la base des parois inclinées 8 des deux bras et qui pénètrent dans le logement 6. Leur écartement au repos est inférieur à la largeur de la base 20 du crochet dans la zone de contact de celui-ci. La flexion des ressorts à lame peut être limitée par des tampons 22 réalisés en un matériau souple (du polyuréthane par exemple) qui sont fixés aux parois du logement. La largeur de la pointe 19 du crochet est inférieure à l'écartement des ressorts en position détendue.

Les lames 21 s'écartent pour laisser pénétrer le crochet et, une fois celui-ci au contact du fond du logement 6, elles exercent une force de retenue sur ses parois latérales inclinées 18, ce qui l'empêche de ressortir si l'élément d'accrochage s'abaisse relativement à la charge sous l'effet de la houle.

Le désaccouplage est effectué en déplaçant le logement 6 vers la pointe 19 du crochet 3 jusqu'à ce que, la section de celui-ci ayant diminué, la force de couplage des ressorts à lame 15 cesse.

L'enclenchement est effectué en déplaçant l'élément d'accrochage jusque sous le crochet et en le remontant par une traction exercée sur le câble 13. La forme particulière en V donnée aux parois en regard 8 des deux bras 4, 5 permet d'amener sans tâtonnement le crochet dans son logement.

Pour libérer le crochet à l'issue d'une manoeuvre, on détend le câble et on déplace l'élément d'accrochage de façon à faire glisser le logement 6 vers la pointe 18.

En l'absence de ce mouvement particulier de dégagement, le couplage de l'élément d'accrochage et du crochet tient quels que soient leurs mouvements verticaux relatifs. Les manoeuvres de levage et de mise à l'eau de la charge sont donc très simplifiées et très rapides.

Le dispositif selon l'invention s'avère particulièrement utile dans le cadre du système de conduite d'opérations sismiques décrit dans la demande de brevet français EN 8 418 590. Ce système comporte, en effet, l'utilisation d'une ou plusieurs vedettes télécommandées qui doivent, à volonté, être mises à l'eau depuis un navire principal et remontées à la fin de leurs évolutions. La sûreté et la rapidité de manoeuvre que le dispositif de levage permettent d'obtenir, est appréciable durant les manoeuvres d'accostage, surtout quand la houle est forte.

On ne sortirait pas du cadre de l'invention en remplaçant les ressorts à lame 21 par des moyens équivalents.

## Revendications

1. Dispositif de levage pour la mise à l'eau ou le relevage d'objets flottants et en particulier de navires, comportant un élément d'accrochage (3) suspendu à des moyens de manoeuvre (13) et un crochet unique (1) solidaire de l'objet, dont la concavité (20) est tournée vers le bas, caractérisé en ce que la face inférieure (20) dudit crochet (1) du côté concave de celui-ci est plus large que sa face opposée et ses faces latérales sont inclinées l'une par rapport à l'autre, et en ce que l'élément d'accrochage (3) comporte un logement (6) pour le crochet associé à des moyens déformables (21) adaptés à s'appliquer contre les faces latérales du crochet, lorsque celui-ci vient en appui contre le fond du logement.

2. Dispositif de levage selon la revendication 1, caractérisé en ce que le crochet (1) comporte une pointe (19) plus fine, la largeur de la pointe étant choisie inférieure à l'écartement des moyens déformables (21) en l'absence de contrainte, de manière qu'un déplacement de l'élément d'accrochage (3) vers la pointe du crochet libère celui-ci des moyens déformables.

3. Dispositif de levage selon la revendication 1 ou 2, caractérisé en ce que les moyens déformables (21) sont constitués de ressorts disposés de part et d'autre du logement (6), ces ressorts étant écartés par l'introduction du crochet dans le logement.

4. Dispositif de levage selon la revendication 3, caractérisé en ce que l'élément d'accrochage (3) comporte des tampons (22) réalisés en un matériau déformable, pour limiter l'écartement latéral des ressorts à lame.

5. Dispositif de levage selon la revendication 1, caractérisé en ce que l'élément d'accrochage (3) comporte deux bras (4, 5) disposés de part et d'autre du logement (6), dont les parois en regard (8) sont inclinées de manière à centrer le crochet (1) par rapport audit logement (6).

6. Dispositif de levage selon la revendication 5, caractérisé en ce que l'élément d'accrochage (3) est suspendu aux câbles (13) par l'intermédiaire d'une pluralité de poulies (9) disposées dans une cavité intérieure.

7. Dispositif de levage selon la revendication 2, caractérisé en ce que les moyens déformables (21) sont constitués de ressorts à lame.

## Claims

1. A lifting device for launching or recovering floating objects and in particular boats, comprising a coupling element (3) suspended from manoeuvring means (13) and a single hook (1) locked to the object and the concavity (20) of which faces downwards, characterised in that the lower face (20) of said hook (1) on the concave side of the latter is broader than its opposite face and its lateral faces are inclined in relation to one another and in that the coupling element (3) comprises a housing (6) for the hook associated with deformable means (21) adapted to be applied against the lateral faces of the hook when the latter bears on the bottom of the housing.

2. A lifting device as in claim 1, characterised in that the hook (1) comprises a finer tip (19), the breadth of the tip being less than the gap between the deformable means (21) in the absence of load so that movement of the coupling element (3) towards the tip of the hook liberates the latter from the deformable means.

3. A lifting device as in claim 1 or 2, characterised in that the deformable means (21) are constituted by springs disposed on either side of the housing (6), these springs being moved away from one another by the introduction of the hook into the housing.

4. A lifting device as in claim 3, characterised in that the coupling element (3) comprises pads (22) made of a deformable material to limit the lateral spreading of the leaf springs.

5. A lifting device as in claim 1, characterised in that the coupling element (3) comprises two arms (4, 5) disposed on either side of the housing (6) the facing walls (8) of which are inclined so as to centre the hook (1) in relation to said housing (6).

6. A lifting device as in claim 5, characterised in that the coupling element (3) is suspended from the cables (13) through the intermediary of a plurality of pulleys (9) disposed in an internal cavity.

7. A lifting device as in claim 2, characterised in that the deformable means (21) are constituted by leaf springs.

## Patentansprüche

1. Hebevorrichtung zum Aussetzen oder Herausheben von schwimmenden Gegenständen und insbesondere Booten, mit einem Aufhängeelement (3), das an Betätigungseinrichtungen (13) aufgehängt ist und mit einem einzigen am Gegenstand festen Haken (1), dessen Konkavität (20) nach unten weist, dadurch gekennzeichnet, daß die Unterseite (20) dieses Hakens (1) auf dessen konkaver Seite größer als seine gegenüberliegende Seite ist und daß seine Seitenflächen gegeneinander geneigt sind und daß das Aufhängeelement (3) ein Lager (6) für den Haken umfaßt, der verformbaren Einrichtungen (21) zugeordnet ist, die so ausgebildet sind, daß sie sich gegen die Seitenflächen des Hakens legen, wenn dieser in Abstützung gegen den Boden der Lagerung kommt.

2. Hebevorrichtung nach Anspruch 1, dadurch gekennzeichnet, daß der Haken (1) über eine feinere Spitze (19) verfügt, wobei die Breite der Spitze geringer als der Abstand der verformbaren Einrichtungen (21) in Abwesenheit von Beanspruchung derart gewählt ist, daß eine Verschiebung des Aufhängeelements (3) gegen die Spitze des Hakens diese von den verformbaren Einrichtungen freigibt.

3. Hebevorrichtung nach Anspruch 1 oder 2, dadurch gekennzeichnet, daß die verformbaren Einrichtungen (21) aus zu beiden Seiten der Lagerung (6) angeordneten Federn bestehen, wobei diese Federn durch Einführen des Hakens in die Lagerung gespreizt werden.

4. Hebevorrichtung nach Anspruch 3, dadurch gekennzeichnet, daß das Aufhängeelement (3) Puffer (22) aus einem verformbaren Material zur Begrenzung der seitlichen Spreizung der Blattfedern umfaßt.

5. Hebevorrichtung nach Anspruch 1, dadurch gekennzeichnet, daß das Aufhängeelement (3) zwei Arme (4, 5) umfaßt, die zu beiden Seiten der Lagerung (6) angeordnet sind, deren sich gegenüberstehende Wandungen (8) derart geneigt sind, daß sie den Haken (1) bezüglich dieser Lagerung (6) zentrieren.

6. Hebevorrichtung nach Anspruch 5, dadurch gekennzeichnet, daß das Aufhängeelement (3) an den Kabeln (13) vermittels einer Vielzahl von in einem Innenhohlraum angeordneten Seilrollen (9) aufgehängt ist.

7. Hebevorrichtung nach Anspruch 2, dadurch gekennzeichnet, daß die verformbaren Einrichtungen (21) durch Blattfedern gebildet sind.
